# EUROPÄISCHE PATENTANMELDUNG

(11) **EP 4 632 289 A1**
(43) Veröffentlichungstag der Anmeldung: **15.10.2025**
(21) Anmeldenummer: 25000040.3
(22) Anmeldetag: 09.04.2025
(51) Int. Cl.: F24T 10/15, F24T 10/30

(54) **ERDWÄRMEABSORBER SOWIE VERFAHREN ZUR HERSTELLUNG DESSELBEN**

(30) Priorität: 11.04.2024 CH 3772024
(71) Anmelder: Dube, Kerstin, 42781 Haan (DE)
(72) Erfinder: Dube, Kerstin, 42781 Haan (DE); Waterkotte, Marnya, 8122 Binz (CH); Mnich, Ralf, 42781 Haan (DE)

(57) **Zusammenfassung**

Ein Erdwärmeabsorber ist ein vorgefertigtes Modul zur Erdwärmeabsorption. Der Erdwärmeabsorber der vorliegenden Erfindung weist einen zylinderförmigen Grundkörper auf, der einen fluidbeaufschlagbaren Wärmeaustauscher (10) enthält. Die Endpartien des zylinderförmigen Modulgrundkörpers (1) sind mit Hilfe einer Kopfanordnung (2) und eines Abschlussstückes (3) flüssigkeitsdicht verschlossen, wobei die Kopfanordnung (2) dazu ausgebildet ist, den im Inneren des zylinderförmigen Modulgrundkörpers (1) befindlichen Wärmeaustauscher (10) des Erdwärmeabsorbers an einen Wärmeverbraucher anzuschließen.

## Beschreibung

Die vorliegende Erfindung betrifft einen Erdwärmeabsorber mit einem zylinderförmigen Grundkörper sowie ein Verfahren zur Herstellung desselben.

Zum Stand der Technik gehören mehrere Arten von Einrichtungen zur Gewinnung von Energie aus oberflächennahem Erdreich. Eine dieser Einrichtungen stellt der Erdenergiekorb dar, der im Erdreich vertikal angeordnet verwendet wird. Der Aussendurchmesser des Erdenergiekorbes liegt bei 0,5 m. Der Erdenergiekorb weist ein wendelförmiges Rohr aus PE mit den Dimensionen 25 m x 2,5 m auf. Die Wendel weist eine gestreckte Rohrlänge von 55 m auf. Der Bedarf an Kälteträgerfluid liegt relativ hoch, und zwar bei ca. 35 l / kW. Gemessen wurden Entzugsleistungen von 500 W/Korb. Bei dem geforderten Verlegeraster von 4 m ergibt sich eine flächenspezifische Entzugsleistung von ca. 40 W/qm bei einer Fluidtemperatur von -3°C / 0°C. Demzufolge ist für Erdenergiekörbe keine grosse Marktchance zu erwarten.

Solche auch als Sonden bezeichneten Einrichtungen sind mit der Länge von 15 m oder 30 m erhältlich. Diese Längen machen den vollständigen Zusammenbau der Sonden in senkrechter Position erst auf der Baustelle möglich, wobei entsprechende Hebezeuge bereitzustellen sind. Das Verschweissen der Bestandteile solcher Erdenergiekörbe kann und darf nur durch geschulte, zertifizierte Fachkräfte ausgeführt werden.

Bei allen Einrichtungen des Standes der Technik ist die Wärmeentzugsleistung verhältnismässig niedrig, sie weisen ungenügende Wirtschaftlichkeit auf und die gewonnene Energie wird auf einem niedrigen und demzufolge wenig effizienten Temperaturniveau für eine Wärmepumpe als eine Form von Wärmeverbraucher bereitgestellt.

Die Aufgabe der vorliegenden Erfindung ist, diese sowie noch weitere Nachteile des Standes der Technik zu beseitigen.

Diese Aufgabe wird erfindungsgemäss so gelöst, wie dies im kennzeichnenden Teil des Patentanspruchs 1 definiert ist.

Die genannte Aufgabe wird auch durch ein Verfahren gelöst, welches im kennzeichnenden Teil des Anspruchs 11 definiert ist.

Nachstehend werden Ausführungsformen des vorliegenden Erdwärmeabsorbers - in nachfolgender Beschreibung auch kurz Absorber genannt - anhand der beiliegenden Zeichnungen näher erläutert. Es zeigt:
Fig. 1 in einer Seitenansicht den vorliegenden Erdwärmeabsorber, wobei der mittlere Bereich eines zylinderförmigen Mantels des Absorbers weggelassen wurde,
Fig. 2 perspektivisch den Erdwärmeabsorber gemäss Fig. 1,
Fig. 3 perspektivisch die Vorderseite eines Anschlussbereichs des Absorbers in Fig. 2,
Fig. 4 in einer Frontansicht den Anschlussbereich aus Fig. 3
Fig. 5 in einem Schnitt A-A den Anschlussbereich des Absorbers aus Fig. 4,
Fig. 6 in einem Schnitt B-B den Anschlussbereich des Absorbers aus Fig. 4, und
Fig. 7 in einer perspektivischen Ansicht die rückwärtige Seite des Anschlussbereichs des Absorbers aus Fig. 3.

In Fig. 1 ist der vorliegende Erdwärmeabsorber in einer Seitenansicht dargestellt. Dieser Absorber weist einen zylinderförmigen Grundkörper auf und ist ein vorgefertigtes Modul zur Erdwärmeabsorption. Eine der Endpartien des zylinderförmigen Modulgrundkörpers 1 ist eine Kopfanordnung 2 zugeordnet, die einen Anschluss des Erdwärmeabsorbers an umgebende Geräte, wie zum Beispiel Wärmeverbraucher - also dem Erdwärmeabsorber Wärme entziehende Geräte - ermöglicht. Der gegenüber liegenden Endpartie des Modulgrundkörpers 1 ist im dargestellten Fall ein Abschlussstück 3 zugeordnet. Ein mittlerer Bereich des Modulgrundkörpers 1 wurde in Fig. 1 weggelassen, damit die im Inneren dieses Modulgrundkörpers 1 liegenden Bestandteile des Erdwärmeabsorbers zumindest teilweise ersichtlich sein können.

Fig. 2 zeigt perspektivisch den Erdwärmeabsorber aus Fig. 1. Der in Fig. 1 und Fig. 2 dargestellte Absorber kann kurz auch Modul genannt werden. Denn im Prinzip ist es auch möglich, solche Module zum Beispiel hintereinander zu schalten. Dadurch können Erdwärmeabsorber errichtet werden, deren Länge an die lokalen Verhältnisse des Errichtungsortes des Erdwärmeabsorbers angepasst ist. Zweckmäßig kann der Erdwärmeabsorber aus mehreren miteinander verbundenen Modulen bestehen, die an beiden Enden des Modulgrundkörpers 1 je eine Kopfanordnung 2 aufweisen. So könnten auch Module oder Modulreihen parallel geschaltet werden. Die Module des Erdwärmeabsorbers sind horizontal - also in einer Ebene - oder vertikal - also senkrecht zueinander - oder schräg - also quer zueinander im Erdreich angeordnet oder zusammengefügt. Die zweite Kopfanordnung 2 kann dabei eine andere Anzahl von später detailliert beschriebenen Durchlässen tragen als die erste Kopfanordnung 2 desselben Moduls.

Der zylinderförmige Modulgrundkörper 1 ist aus einem vollen Material. Vorteilhaft ist der zylinderförmige Modulgrundkörper 1 rohrförmig aus einem Metall geformt, weil Metalle bekanntlich gute Wärmeleiter sind. Alternativ kann zur Gewichtsersparnis der Modulgrundkörper 1 ein Hohlzylinder aus dünnwandigem Aluminium sein. Der Modulgrundkörper 1 könnte auch zum einfacheren Zusammensetzen des Erdwärmeabsorbers aus Polyethylen - kurz PE oder High Density-Polyethylen - kurz HDPE gefertigt werden.

Die Kopfanordnung 2 und das Abschlussstück 3 sind mit dem Modulgrundkörper 1 entweder einstückig oder sie sind mit diesem Modulgrundkörper 1 flüssigkeitsdicht verbunden. Dies ermöglicht, das Innere des Moduls mit einer Flüssigkeit zu füllen. Durch solche Massnahmen ist ein günstiger Übergang von Wärme aus dem am Modul anliegenden Erdreich zu den sich im Inneren des Moduls befindlichen Bestandteilen des Wärmeabsorbers sichergestellt.

Fig. 3 zeigt perspektivisch die Kopfanordnung 2 des Moduls aus Fig. 1 und Fig. 2. Die Kopfanordnung 2 weist eine Ringwand -21 auf, die die Form eines breiten Ringes hat. Die Dicke der Wand dieser Ringwand 21 ist mit der Dicke der Wand des zylinderförmigen Modulgrundkörpers 1 vergleichbar. Die Achse E der Ringwand 21 liegt auf einer Achse E, wie in Fig. 1 und Fig. 4 ersichtlich, die für diese Ringwand 21 und für den zylinderförmigen Modulgrundkörper 1 gemeinsam ist. Eine der seitlichen Randpartien 22 der ringförmigen Ringwand 21 ist im dargestellten Fall mit dem zylinderförmigen Modulgrundkörper 1 fest verbunden. Entweder ist die ringförmige Ringwand 21 mit dem zylinderförmigen Modulgrundkörper 1 einstückig oder diese Bestandteile des Erdwärmeabsorbers sind flüssigkeitsmässig dicht miteinander verbunden.

Der übrige Bereich der Ringwand 21 steht vom Modulgrundkörper 1 ab. Die gegenüber liegende, freie, ringförmige Randpartie 23 des vom Modulgrundkörper 1 abstehenden Bereichs der Ringwand 21 weist eine erste Einbuchtung 24 und eine zweite Einbuchtung 25 auf. Die Kontur der jeweiligen ersten Einbuchtung 24 und der zweiten Einbuchtung 25 hat im dargestellten Fall die Form des grossen Buchstabens U. Im dargestellten Fall verlaufen ein erster Schenkel 26 und ein zweiter Schenkel 27 dieser U-Form, die sich vom diese Schenkel 26 und 27 verbindenden Steg 28 weg erstrecken, parallel zueinander. Die erste Einbuchtung 24 befindet sich im oberen Bereich der Ringwand 21. Die zweite Einbuchtung 25 ist gegenüber der ersten Einbuchtung 24 um 90 Grad im Gegenuhrzeigersinn versetzt ausgeführt.

Die Kopfanordnung 2 weist ferner eine Querwand 31 auf, die sich im Inneren der Ringwand 21 quer erstreckt. Diese Querwand 31 befindet sich in Abständen sowohl von der ersten, kontinuierlich verlaufenden Randpartie 22 der Ringwand 21 als auch von der zweiten, die erste Einbuchtung 24 und zweite Einbuchtung 25 aufweisenden ringförmige Randpartie 23 der Ringwand 21. In dieser Querwand 31 sind Durchlässe für Flüssigkeiten ausgeführt. Zu jedem dieser Durchlässe gehört eine Öffnung 32 - wie in Fig. 7 gezeigt - in der Querwand 31. Sowohl diese Querwand 31 als auch das Abschlussstück 3 sind als Klöpperböden 6 - wie in Fig.1 ersichtlich - ausgeführt. Das Abschlussstück 3 umfasst eine gebogene Klöpperbodenwand 4 und eine Naht 5 und ist fluiddicht mit dem Modulgrundköper 1 verbunden, verklebt oder verschweisst. In Kombination mit der Querwand 31 der Kopfanordnung 2 bildet der erfindungsgemäße Absorber einen Tank für ein Speichermedium. Selbstverständlich kann das Abschlussstück 3 auch einstückig am Modulgrundkörper 1 angeformt sein.

Die Kopfanordnung 2 in Fig. 3 und Fig. 4 weist auch rohrartige Durchlässe 35, 36, 37 und 38 auf. Der erste Durchlass 35 befindet sich im mittleren Bereich der Querwand 31. Der zweite der Durchlässe 36 befindet seitlich vom ersten Durchlass 35, sodass diese Durchlässe 35 und 36 in einer gemeinsamen horizontalen Ebene liegen. Beim in Fig. 3 und Fig. 4 dargestellten Fall liegt der zweite Durchlass 36 links vom ersten Durchlass 35. Der dritte Durchlass 37 liegt oberhalb des ersten Durchlasses 35. Und schliesslich der vierte Durchlass 38 befindet sich zwar ebenfalls oberhalb des ersten Durchlasses 35, jedoch seitlich vom dritten Durchlass 37. Der Winkelabstand zwischen dem dritten Durchlass 37 und dem vierten Durchlass 38 beträgt zweckmässigerweise 45 Grad im Uhrzeigersinn.

Fig. 5 zeigt einen Schnitt A -A durch die Kopfanordnung 2 aus Fig. 4. Die Fig. 6 zeigt einen Schnitt B - B durch die Kopfanordnung 2 aus Fig. 4. Die Fig. 7 zeigt perspektivisch die rückwärtige Seite der Kopfanordnung 2 aus Fig. 3. Der erste Durchlass 35, der zweite Durchlass 36 und der vierte Durchlass 38 weisen rohrförmige Stutzen 30 auf, die - wie in Fig. 5 und 6 dargestellt - durch die Querwand 31 der Kopfanordnung 2 hindurchgehen. Fig. 6 zeigt weiters, dass ein Wandabschnitt 34 der Querwand 31 zwischen den Stutzen 30 verläuft. Dementsprechend besteht der Stutzen 30 der Durchlässe 35, 36 und 38 aus einem ersten rohrförmigen Abschnitt und einem zweiten rohrförmigen Abschnitt 39. Der erste rohrförmige Durchlassabschnitt befindet sich an der Aussenseite der Querwand 31. Der zweite rohrförmige Abschnitt 39 befindet sich an der Innenseite der Querwand 31. Im dargestellten Fall sind diese Abschnitte 39 mit der Querwand 31 einstückig. Die Öffnung 32 in der Querwand 31 ist durch den lichten Querschnitt der rohrförmigen Abschnitte 39 begrenzt bzw. definiert.

Vom innenliegenden rohrförmigen Abschnitt 39 steht eine rohrförmige Verlängerung 40 gleichachsig ab. Vorteilhaft sind diese zwei Bestandteile des Absorbers einstückig. Der innere Durchmesser der Verlängerung 40 entspricht dem inneren Durchmesser des innenliegenden rohrförmigen Abschnitts 39. Der äussere Durchmesser der Verlängerung 40 ist kleiner als der äussere Durchmesser des innenliegenden rohrförmigen Abschnitts 39. Die Oberfläche der Verlängerung 40 ist zylinderförmig. Dies ermöglicht, dass eine der Endpartien eines der sich im Modulgrundkörper 1 befindlichen rohrförmigen Bestandteile des Erdwärmeabsorbers auf diese Verlängerung 40 aufgesteckt und mit diesem Abschnitt 39 fest verbunden werden kann. Der Durchmesser des Innenraumes im aussenliegenden rohrförmigen Durchlassabschnitt weist Durchmesser auf, dessen Grösse von der Aussenmündung dieses Durchlassabschnittes gegen die Querwand 31 hin etwas abnimmt. Der in Fig. 3 und Fig. 7 gezeigte dritte Durchlass 37 weist keinen inneren rohrförmigen Abschnitt 39 auf, der von der Innenseite der Querwand 31 liegt. Der an der Aussenseite der Querwand 31 angeordnete dritte Durchlass 37 endet mit der Öffnung 32 in der Querwand 31. wie in Fig. 7 dargestellt.

Im Inneren des Moduls befindet sich ein fluidbeaufschlagbarer Wärmeaustauscher 10. Dieser Wärmeaustauscher 10 umfasst eine Wendel, die sich innerhalb des Modulgrundkörpers 1 zwischen der Kopfanordnung 2 und dem Abschlussstück 3 erstreckt. Ein Rohr, zweckmässigerweise aus einem Metall, ist zur Wendel geformt worden. Der äussere Durchmesser der Windungen der Wendel entspricht im Wesentlichen dem inneren Durchmesser des Modulgrundkörpers 1 des Erdwärmeabsorbers. Zweckmässigerweise ist der äussere Durchmesser der Wendelwindungen in ihrem entspannten Zustand sogar etwas grösser als der innere Durchmesser des Modulgrundkörpers 1 des Absorbers. Wenn eine solche Wendel dann in das Innere des Modulgrundkörpers 1 des Absorbers gebracht wird, liegen die an der Innenwand des Modulgrundkörpers 1 befindlichen Abschnitte der Wendelwindungen mit einer Vorspannung auf der Gehäuseinnenwand. Dies verbessert ganz wesentlich die Wärmeübertragung vom Modulgrundkörper 1 zur Rohrwand der Wendel.

Der Wärmeaustauscher 10 umfasst ferner ein Einleitungsrohr 12, wie in Fig. 1 und Fig. 5 gezeigt, für die Einleitung eines Betriebsfluids bzw. einer Betriebsflüssigkeit in das Innere des Wärmeaustauschers 10. Diese Betriebsflüssigkeit wirkt als Wärmeträgerfluid und kann eine 25%ige Äthanol-Wassermischung sein. Dieses Einleitungsrohr 12 ist einerends auf der Verlängerung 40 des ersten Durchlasses 35 in der Kopfanordnung 2 aufgesteckt bzw. hier eingesteckt, siehe Fig. 5, und dauerhaft fluiddicht miteinander verbunden. An dem aussenliegenden Stutzen 30 des ersten Durchlasses 35 kann eine nicht dargestellte Zuführleitung für die Betriebsflüssigkeit angeschlossen sein. Das andere Ende des Einleitungsrohres 12 liegt nahe am Abschlussstück 3 des Absorbers, und zwar im Inneren des Absorbers. An dieses Ende des Einleitungsrohres 12 ist jene Endpartie der Wendel fluidmässig angeschlossen, die sich in dieser Endpartie des Absorbers befindet. So kann das Betriebsfluid durch den ersten Durchlass 35 und das Einleitungsrohr 12 bis an das mit dem Abschlussstück 3 verschlossene Ende des Absorbers geführt werden. An diesem Ende des Einleitungsrohrs 12 gelangt die Betriebsflüssigkeit in die Wendel des Wärmetauschers 10. Nachdem die Betriebsflüssigkeit die Wendel durchströmt hat, kann sie am anderen Ende der Wendel durch den zweiten Durchlass 36 in der Querwand 31 aus dem Wärmeaustauscher 10 herausströmen.

Der Wärmeaustauscher 10 umfasst auch eine Speichervorrichtung. Diese Speichervorrichtung umfasst eine rohrförmige Lanze 15, die sich im Inneren des Modulgrundkörpers 1 befindet. (Fig. 1). Eine der Endpartien dieser Lanze 15 ist auf die Verlängerung 40 des vierten Durchlasses 38 in der Kopfanordnung 2 - siehe Fig. 3 - aufgesteckt oder in dieser eingeschoben und dauerhaft fluiddicht miteinander verbunden. Die Lanze 15 erstreckt sich von der Kopfanordnung 2 bis in die Nähe des Abschlussstückes 3. Durch diese Lanze 15 wird das flüssige Speichermedium bis in die Nähe des Abschlussstückes 3 geleitet. Diese Flüssigkeit kann sich vom Abschlussstück 3 gegen die Kopfanordnung 2 bewegen und so den Innenraum eines Absorbergehäuses, der vom Modulgrundkörper 1, der Kopfanordnung 2 und dem Abschlussstück 3 tankartig - wie ein Reservoir - umschlossen ist, füllen. Durch den dritten Durchlass 37 und durch die Öffnung 32 in der Querwand 31 der Kopfanordnung 2 kann das Speichermedium aus dem Absorbergehäuse herausfliessen. Das Speichermedium kann mittels des dritten Durchlasses 37 und vierten Durchlasses 38 mit einem separaten Tankbehältnis verbunden sein, der als offener druckloser Tank oder als geschlossener Tank mit Druckausgleich ausgebildet ist.

Als ein interaktives Speichermedium kann Wasser mit einem Zusatz eingefüllt sein, der zur Senkung des Gefrierpunktes von Wasser dient. Dieser Zusatz kann ein Frostschutzmittel oder Kochsalz sein. Vorteilhafter Weise kann das Frostschutzmittel biologisch abbaubar und nicht grundwassergefährdend sein und/oder aus nachwachsenden Rochstoffen - wie zum Beispiel Zuckerderivaten oder Ethanol - hergestellt sein.

Der vorliegende Erdwärmeabsorber kann auch als ein vorgefertigtes Modul zur Erdwärmeabsorption ausgeführt sein. Ein solches Modul kann eine Länge zwischen 2,8 bis 5,8 Meter haben.

Die innige Verbindung zwischen dem Modulgrundkörper 1 und der Wendel kann durch ein zweckmässiges Herstellungsverfahren der Wendel erreicht werden. Ein Rohr wird auf eine zylinderförmige Lehre (nicht dargestellt) aufgewickelt und so behandelt, dass es die Form einer Wendel dauerhaft annimmt. Der äussere Durchmesser der so geformtem Wendel entspricht ungefähr dem Durchmesser der Innenfläche des Modulgrundkörpers 1 oder er ist ein wenig grösser. Die Wendel wird gestreckt, damit ihr äusserer Durchmesser kleiner wird als der innere Durchmesser des Modulgrundkörpers 1. In diesem gestreckten Zustand wird die Wendel in den Modulgrundkörper 1 eingeführt, wonach die Wendel von der Streckungskraft befreit wird.

Insbesondere bei Modulen des Erdwärmeabsorbers mit einer Länge von mehr als 2 m und einer Rohrlänge von mehr als 55 m bis zu etwa 80 m für die Wendel hat sich ein alternatives Herstellungsverfahren bewährt. Dazu wird ein Rohr auf eine zylinderförmige Lehre aufgewickelt und so behandelt, dass das Rohr die Form einer Wendel dauerhaft annimmt, wobei eine mittels der Verformung des Rohres auftretende Vorspannung in der Wendel teilweise erhalten bleibt und die Wendel mit einem äusseren Durchmesser kleiner als der innere Durchmesser des Modulgrundkörpers 1 gewickelt wird. Die Wendel wird in diesem vorgespannten Zustand in den Modulgrundkörper 1 eingeführt und danach von der Vorspannung befreit. Die Wendel vergrößert dabei ihren äußeren Durchmesser und legt sich an einer Innenfläche des Modulgrundkörpers 1 an.

Das Einleitungsrohr 12 wird schließlich mit einem Ende der Wendel verbunden und der Modulgrundkörper 1 mit dem Abschlusstück 3 verschlossen. Das andere Ende des Einleitungsrohrs 12 und das andere Ende der Wendel werden mit je einem Durchlass der Kopfanordnung 2 verbunden.

### Bezugszeichenliste

- 1: Modulgrundkörper
- 2: Kopfanordnung
- 3: Abschlussstück
- 4: Klöpperbodenwand
- 5: Naht
- 6: Klöpperboden
- 10: Wärmeaustauscher
- 12: Einleitungsrohr
- 15: Lanze
- 21: Ringwand
- 22: Randpartie
- 23: ringförmige Randpartie
- 24: erste Einbuchtung
- 25: zweite Einbuchtung
- 26: erster Schenkel
- 27: zweiter Schenkel
- 28: Steg
- 30: Stutzen
- 31: Querwand
- 32: Öffnung
- 34: Wandabschnitt
- 35: erster Durchlass
- 36: zweiter Durchlass
- 37: dritter Durchlass
- 38: vierter Durchlass
- 39: rohrförmiger Abschnitt
- 40: Verlängerung
- E: Achse

## Patentansprüche

1. Erdwärmeabsorber mit einem zylinderförmigen Grundkörper, **dadurch gekennzeichnet, dass** der Erdwärmeabsorber ein vorgefertigtes Modul zur Erdwärmeabsorption ist, dass ein fluidbeaufschlagbarer Wärmeaustauscher (10) innerhalb des Modulgrundkörpers (1) untergebracht ist, und dass das Modul eine Kopfanordnung (2) aufweist, mit deren Hilfe der Wärmeaustauscher (10) des Moduls an einen Wärmeverbraucher anschliessbar ist.

2. Erdwärmeabsorber nach Anspruch 1, **dadurch gekennzeichnet, dass** die Kopfanordnung (2) sich im Bereich mindestens einer Endpartie des Modulgrundkörpers (1) befindet, dass diese Kopfanordnung (2) eine Querwand (31) aufweist, und dass diese Querwand (31) mindestens einen rohrartigen Durchlass (35, 36, 37, 38) trägt, der den Durchgang von einer Flüssigkeit durch die Querwand (31) erlaubt.

3. Erdwärmeabsorber nach Anspruch 1 oder 2, **dadurch gekennzeichnet, dass** die Kopfanordnung (2) mindestens eine Ringwand (21) umfasst, die die Form eines breiten Ringes hat, dass dieser Ring auf einer mit dem zylinderförmigen Modulgrundkörper (1) gemeinsamen Achse (E) liegt und dass dieser breite Ring vom Modulgrundkörper (1) absteht.

4. Erdwärmeabsorber nach Anspruch 3, **dadurch gekennzeichnet, dass** eine Randpartie (22) der ringförmigen Ringwand (21) mit dem zylinderförmigen Modulgrundkörper (1) fest verbunden ist, und dass eine vom Modulgrundkörper (1) abgewandt liegende ringförmige Randpartie (23) der Ringwand (21) mit einer Einbuchtung (24,25) versehen ist.

5. Erdwärmeabsorber nach Anspruch 1, **dadurch gekennzeichnet, dass** der Wärmeaustauscher (10) eine Wendel umfasst, die sich im Inneren des Modulgrundkörpers (1) befindet, dass ein nach aussen weisender Teil der Wendel des Wärmeaustauschers (10) an einer Innenfläche des zylinderförmigen Modulgrundkörpers (1) mit Vorspannung aufliegt, und dass jeweils ein Ende des Wärmetauschers (10) an einen innenliegenden rohrförmigen Abschnitt (39) von einem der Durchlässe (35, 36) fluidmässig angeschlossen ist.

6. Erdwärmeabsorber nach Anspruch 1 oder 5, **dadurch gekennzeichnet, dass** der Wärmetauscher (10) mit einer Betriebsflüssigkeit gefüllt ist.

7. Erdwärmeabsorber nach einem der Ansprüche 1 bis 5, **dadurch gekennzeichnet, dass** eine Speichervorrichtung im Inneren des fluiddichten Modulgrundköpers (1) angeordnet ist, dass diese Speichervorrichtung eine rohrartige Lanze (15) umfasst, dass ein Endstück der Lanze (15) an den innenliegenden rohrförmigen Abschnitt (39) eines weiteren der rohrartigen Durchlasse (35, 36, 37, 38) in der Kopfanordnung (2) fluidmässig angeschlossen ist, dass die Lanze (15) sich bis in den Bereich der gegenüberliegenden Endpartie des zylinderförmigen Modulgrundkörpers (1) erstreckt, dass die Speichervorrichtung eine Öffnung (32) in der Querwand (31) umfasst, durch welche ein Speichermedium, das den Großteil des Wärmetauschers (10) kontaktiert, einen vom zylindrischen Modulgrundkörper (1) umschlossenen Innenraum verlassen kann und dass die Speichervorrichtung fallweise auch ein interaktives Speichermedium umfasst.

8. Erdwärmeabsorber nach Anspruch 7, **dadurch gekennzeichnet, dass** das interaktive Speichermedium Wasser enthält und das Wasser einen Zusatz umfasst, der zur Senkung des Gefrierpunktes von Wasser dient, wobei dieser Zusatz ein Frostschutzmittel oder Kochsalz sein kann.

9. Erdwärmeabsorber nach Anspruch 2, **dadurch gekennzeichnet, dass** sowohl das Abschlussstück (3) als auch die Querwand (31) als Klöpperboden (6) ausgeführt sind.

10. Erdwärmeabsorber nach einem der vorstehenden Ansprüche, **dadurch gekennzeichnet, dass** mehrere der Module zusammengeschlossen sind, dass die Module parallel oder/und in Serie geschaltet sind, und dass Anordnungen, die aus solchen Modulen bestehen, horizontal oder vertikal oder schräg angeordnet sein können.

11. Verfahren zur Herstellung des Erdwärmeabsorbers nach einem der Ansprüche 1 bis 10, **dadurch gekennzeichnet, dass** ein Rohr auf eine zylinderförmige Lehre aufgewickelt und so behandelt wird, dass das Rohr die Form einer Wendel dauerhaft annimmt, wobei eine mittels der Verformung des Rohres auftretende Vorspannung in der Wendel erhalten bleibt und die Wendel mit einem äusseren Durchmesser kleiner als der innere Durchmesser des Modulgrundkörpers (1) gewickelt wird, dass die Wendel in diesem vorgespannten Zustand in den Modulgrundkörper (1) eingeführt wird und dass die Wendel danach von der-Vorspannung befreit wird und die Wendel sich an einer Innenfläche des Modulgrundkörpers (1) anlegt.
